# FASCICULE DE BREVET EUROPEEN

(11) **EP 1 145 378 B1**
(45) Date de publication et mention de la délivrance du brevet: **25.09.2013**
(21) Numéro de dépôt: 00942171.0
(22) Date de dépôt: 08.06.2000
(51) Int. Cl.: H01Q 9/04, H01Q 5/00, H01Q 1/24, H01Q 1/28

(54) **DISPOSITIF DE TRANSMISSION BI-BANDE ET ANTENNE POUR CE DISPOSITIF**
ZWEIBAND-ÜBERTRAGUNGSANORDNUNG UND EINE ANTENNE FÜR DIESE ANORDNUNG
DUAL-BAND TRANSMISSION DEVICE AND ANTENNA THEREFOR

(30) Priorité: 08.11.1999 FR 9913976
(43) Date de publication de la demande: 17.10.2001
(73) Titulaire: Alcatel Lucent, 75007 Paris (FR)
(72) Inventeur: HERVE, Pascal, F-75013 Paris (FR); NGOUNOU KOUAM, Charles, F-91940 les Ulis (FR); COUPEZ, Jean-Philippe, F-29200 Brest (FR)
(74) Mandataire: Sciaux, Edmond
(86) Numéro de dépôt international: PCT/FR2000/001586
(87) Numéro de publication internationale: WO 2001/035492

(56) Documents cités:
- EP-A- 0 637 094
- EP-A- 0 892 459
- EP-A- 0 954 055
- GB-A- 2 150 356
- JP-A- 8 250 917
- US-A- 5 926 136
- PATENT ABSTRACTS OF JAPAN vol. 1998, no. 09, 31 juillet 1998 (1998-07-31) -& JP 10 093332 A (NIPPON ANTENNA CO LTD), 10 avril 1998 (1998-04-10)
- PATENT ABSTRACTS OF JAPAN vol. 1999, no. 14, 22 décembre 1999 (1999-12-22) -& JP 11 251825 A (KENWOOD CORP), 17 septembre 1999 (1999-09-17)

## Description

La présente invention concerne, de manière générale les dispositifs de radio transmission, notamment les radiotéléphones portables, et elle concerne plus particulièrement les antennes qui sont réalisées selon la technique des microrubans pour être incluses dans de tels dispositifs.

Une telle antenne comporte une pastille qui est typiquement constituée par gravure d'une couche métallique. Elle est appelée en anglais par les spécialistes "microstrip patch antenna" pour "antenne à pastille du type microruban".

La technique des microrubans est une technique planaire qui s'applique à la fois à la réalisation de lignes transmettant des signaux et à celle d'antennes réalisant un couplage entre de telles lignes et des ondes rayonnées. Elle utilise des rubans et/ou pastilles conductrices formées sur la surface supérieure d'un substrat diélectrique mince. Une couche conductrice s'étend sur la surface inférieure de ce substrat et constitue une masse de la ligne ou de l'antenne. Une telle pastille est typiquement plus large qu'un tel ruban et ses formes et dimensions constituent des caractéristiques importantes de l'antenne. La forme du substrat est typiquement celle d'une feuille plane rectangulaire d'épaisseur constante et la pastille est, elle aussi, typiquement rectangulaire. Mais cela n'est nullement une obligation. En particulier il est connu qu'une variation de l'épaisseur du substrat peut élargir la bande passante d'une telle antenne et que la pastille peut prendre diverses formes et par exemple être circulaire. Les lignes de champ électrique s'étendent entre le ruban ou la pastille et la couche de masse en traversant le substrat.

Cette technique se distingue de diverses autres techniques utilisant, elles aussi, des éléments conducteurs sur un substrat mince, et notamment de celle des lignes coplanaires dans laquelle le champ électrique s'établit sur la surface supérieure du substrat et d'une manière symétrique entre d'une part un ruban conducteur central et d'autre part deux plages conductrices situées de part et d'autre de ce ruban dont elles sont respectivement séparées par deux fentes. Dans le cas d'une antenne fente à boucle, une pastille est entourée par une plage conductrice continue dont elle est séparée par une fente.

Les antennes réalisées selon ces techniques constituent typiquement, quoique non nécessairement, des structures résonantes propres à être le siège d'ondes stationnaires permettant un couplage avec des ondes rayonnées dans l'espace.

Divers types de structures résonantes peuvent être réalisés selon la technique des microrubans et peuvent être le siège de divers modes de résonance, de tels modes étant plus brièvement appelés ci-après « résonances ». De manière schématique chaque telle résonance peut être décrite comme étant une onde stationnaire formée par la superposition de deux ondes progressives se propageant dans deux sens opposés sur un même trajet, ces deux ondes résultant de la réflexion alternative d'une même onde électromagnétique progressive aux deux extrémités de ce trajet. Dans le cadre d'une telle description, il est considéré que cette dernière onde se propage dans une ligne électromagnétique qui serait constituée par la masse, le substrat et la pastille et qui définirait un trajet linéaire dépourvu de largeur. En fait une telle onde a des surfaces d'onde qui s'étendent transversalement sur toute la section qui leur est offerte par l'antenne de sorte que cette description simplifie la réalité d'une manière parfois excessive. Dans la mesure où il peut être considéré comme linéaire ce trajet peut être rectiligne ou incurvé. Il sera désigné ci-après par l'expression « trajet de résonance ». La fréquence de la résonance est inversement proportionnelle au temps pris par l'onde progressive considérée ci-dessus pour parcourir ce trajet.

Un premier type de résonance peut être appelé "demi onde". Dans ce type la longueur du trajet de résonance est typiquement sensiblement égale à une demi-longueur d'onde c'est à dire à la moitié de la longueur d'onde de l'onde progressive considérée ci-dessus. L'antenne est alors dite "demi-onde". Ce type de résonance peut être défini d'une manière générale par la présence d'un noeud de courant électrique à chacune des deux extrémités d'un tel trajet dont la longueur peut donc aussi être égale à ladite demi-longueur d'onde multipliée par un nombre entier autre que un. Ce nombre est typiquement impair. Le couplage avec les ondes rayonnées se fait à au moins l'une des deux extrémités de ce trajet, ces extrémités étant situées dans les régions où l'amplitude du champ électrique régnant dans le substrat est maximale.

Un deuxième type de résonance pouvant être obtenue dans le cadre de cette même technique peut être appelée "quart d'onde". Il diffère dudit type demi-onde d'une part par le fait que le trajet de résonance a typiquement une longueur sensiblement égale à un quart d'onde, c'est à dire au quart de la longueur d'onde définie ci-dessus. Pour cela la structure résonante doit comporter un court-circuit à une extrémité de ce trajet, le mot court-circuit désignant une connexion reliant la masse et la pastille. De plus ce court-circuit doit avoir une impédance suffisamment petite pour pouvoir imposer une telle résonance. Ce type de résonance peut être défini d'une manière générale par la présence d'un noeud de champ électrique fixé par un tel court-circuit au voisinage d'un bord de la pastille et par un noeud de courant électrique situé à l'autre extrémité du trajet de résonance. La longueur de ce dernier peut donc aussi être égale à un nombre entier de demi-longueurs d'onde s'ajoutant audit quart de longueur d'onde. Le couplage avec les ondes rayonnées dans l'espace se fait sur un bord de la pastille dans une région où l'amplitude du champ électrique à travers le substrat est suffisamment grande.

Des résonances d'autres types plus ou moins complexes peuvent s'établir dans des antennes de ce genre, chaque résonance se caractérisant par une distribution des champs électrique et magnétique qui oscillent dans une zone d'espace incluant l'antenne et le voisinage immédiat de celle ci. Elles dépendent notamment de la configuration des pastilles, ces dernières pouvant notamment présenter des fentes, éventuellement radiatives. Elles dépendent aussi de l'éventuelle présence et de la localisation de courts-circuits ainsi que des modèles électriques représentatifs de ces courts-circuits lorsque ces derniers sont des courts-circuits imparfaits, c'est à dire lorsqu'ils ne sont pas assimilables, même approximativement, à des courts-circuits parfaits dont les impédances seraient nulles.

La présence d'un tel court-circuit imparfait dans une antenne peut faire apparaître une résonance présentant ce qui peut être appelé un noeud virtuel. Un tel noeud apparaît lorsque certaines conditions suivantes sont réunies. Si l'antenne ci-dessus est appelée « première antenne », ces conditions sont les suivantes :
- La distribution des champs dans la première antenne est sensiblement identique à une distribution pouvant être induite dans une aire identique appartenant à la pastille d'une deuxième antenne.
- Cette deuxième antenne est identique à cette première antenne dans les limites de cette aire sauf que cette deuxième antenne y est dépourvue du court-circuit en question.
- La pastille de cette deuxième antenne s'étend non seulement sur l'aire déjà mentionnée qui constitue alors une aire principale de cette deuxième antenne, mais aussi sur une aire complémentaire.
- Enfin, la distribution de champs en question apparaissant dans l'aire principale de cette deuxième antenne s'accompagne d'un noeud de champ électrique ou magnétique apparaissant dans cette aire complémentaire.

Pour décrire la résonance apparaissant dans la première antenne, il peut alors être considéré que le noeud apparaissant dans la deuxième antenne constitue aussi un noeud pour la résonance de la première antenne. Pour une antenne telle que cette première antenne un tel noeud sera dit ci-après «virtuel» parce qu'il est localisé dans une zone qui est située en dehors de la pastille de cette antenne et dans laquelle n'apparaît donc aucun champ électrique ou magnétique susceptible de permettre de constater directement la présence de ce noeud.

Quoique de tels « noeuds virtuels » ne soient pas classiquement pris en compte en ces termes pour décrire des résonances, ils apparaissent implicitement dans la distinction qui est parfois faite entre une longueur physique ou géométrique et une longueur dite «électrique» d'une même pastille. Dans le cas des deux antennes considérées ci-dessus, et à propos de la pastille de la première de ces antennes, la longueur physique ou géométrique serait celle de cette pastille, et la longueur électrique de cette même pastille serait en fait la longueur physique ou géométrique de la pastille de la deuxième antenne.

Pour une configuration d'antenne donnée, plusieurs résonances peuvent apparaître. Elles permettent alors d'utiliser l'antenne à chacune des fréquences de ces résonances.

Le couplage d'une antenne à un organe de traitement de signal tel qu'un émetteur se fait typiquement par l'intermédiaire d'un ensemble de raccordement comportant une ligne de raccordement qui est extérieure à cette antenne et qui se termine par un système de couplage intégré à cette antenne pour coupler cette ligne à une structure résonante de cette antenne. Les résonances de cette antenne dépendent aussi de la nature et de la localisation de ce système. Par référence au cas des antennes émettrices l'ensemble de raccordement est souvent désigné comme étant une ligne d'alimentation de cette antenne.

La présente invention concerne divers types de dispositifs tels que des radiotéléphones portables, des stations de base pour ces derniers, des automobiles et des avions ou des missiles aériens. Dans le cas d'un radiotéléphone portable le caractère continu de la couche de masse inférieure d'une antenne réalisée selon la technique des microrubans permet de limiter facilement la puissance de rayonnement interceptée par le corps de l'utilisateur du dispositif. Dans le cas des automobiles et surtout dans celui des avions ou missiles dont la surface extérieure est métallique et présente un profil incurvé permettant d'obtenir une faible traînée aérodynamique, l'antenne peut être conformée à ce profil de manière à ne pas faire apparaître de traînée aérodynamique supplémentaire gênante.

Cette invention concerne plus particulièrement le cas où une antenne réalisée selon la technique des microrubans doit avoir les qualités suivantes :
- elle doit être bi-fréquence c'est à dire qu'elle doit pouvoir émettre et/ou recevoir efficacement des ondes rayonnées sur deux fréquences séparées par un écart spectral important,
- elle doit pouvoir être raccordée à un organe de traitement de signal à l'aide d'une seule ligne de raccordement pour l'ensemble des fréquences de travail d'un dispositif de transmission sans donner naissance dans cette ligne à un taux d'ondes stationnaires parasites gênant,
- et il ne doit pas être nécessaire pour cela d'utiliser un multiplexeur ou démultiplexeur en fréquence.

De nombreuses antennes connues ont été réalisées ou proposées dans le cadre de la technique des microrubans de manière à présenter ces trois qualités. Elles diffèrent les unes des autres par les moyens utilisés pour obtenir plusieurs fréquences de résonance. Trois telles antennes vont être examinées :

Une première telle antenne connue est décrite dans le document de brevet US-A- 4,766,440 (Gegan ). La pastille 10 de cette antenne a une forme générale rectangulaire permettant à cette antenne de présenter deux résonances demi onde dont les trajets s'établissent selon une longueur et une largeur de cette pastille. Par ailleurs elle présente une fente incurvée en forme de U qui est entièrement intérieure à cette pastille. Cette fente est radiative et fait apparaître un mode de résonance supplémentaire s'établissant selon un autre trajet. Elle permet en outre, par un choix convenable de sa forme et de ses dimensions, d'amener les fréquences des modes de résonance à des valeurs souhaitées ce qui donne la possibilité d'émettre une onde à polarisation circulaire grâce à l'association de deux modes ayant une même fréquence et des polarisations linéaires croisées. Le dispositif de couplage présente la forme d'une ligne qui est réalisée selon la technique des microrubans mais dont il est aussi dit qu'elle est coplanaire, ceci parce que le microruban s'étend dans le plan de la pastille et pénètre entre deux encoches de cette dernière. Ce dispositif est muni de moyens de transformation d'impédance pour l'adapter aux différentes impédances d'entrée respectivement présentées par la ligne aux différentes fréquences de résonance utilisées comme fréquences de travail.

Cette première antenne connue présente notamment les inconvénients suivants :
- La nécessité de prévoir des moyens de transformation d'impédance complique la réalisation.
- L'ajustement précis des fréquences de résonance à des valeurs souhaitées est difficile à réaliser.

Une deuxième antenne connue se distingue de la précédente par l'utilisation d'un seul trajet de résonance. Elle est décrite dans le document de brevet US-A-4,771,291 (LO et al). Sa pastille comporte des courts-circuits ponctuels et des fentes s'étendant selon des segments de droite intérieurs à la pastille. Ces fentes et courts-circuits permettent de diminuer l'écart entre deux fréquences correspondant à deux résonances ayant ledit trajet en commun mais deux modes respectifs mutuellement différents qui sont désignés par les chiffres (0,1) et (0,3), c'est à dire que ce trajet commun est occupé par une demi onde ou par trois demi ondes selon le mode considéré. Le rapport entre ces deux fréquences peut être abaissé ainsi de 3 à 1,8. Les courts-circuits ponctuels sont constitués par des conducteurs traversant le substrat.

Cette deuxième antenne connue présente notamment l'inconvénient que sa fabrication est compliquée par l'incorporation de courts-circuits ponctuels.

Une troisième antenne bi-fréquence connue se distingue des précédentes par l'utilisation d'une résonance quart d'onde. Elle est décrite dans un article : IEEE ANTENNAS AND PROPAGATION SOCIETY INTERNATONAL SYMPOSIUM DIGEST, NEWPORT BEACH, JUNE 18- 23, 1995, pages 2124-2127 Boag et al " Dual Band Cavity-Backed Quarter-wave Patch Antenna". Une première fréquence de résonance est définie par les dimensions et les caractéristiques du substrat et de la pastille de cette antenne. Une résonance sensiblement du même type est obtenue à une deuxième fréquence sur le même trajet de résonance grâce à l'utilisation d'un système d'adaptation.

Cette troisième antenne connue présente notamment les inconvénients suivants :
- L'écart entre les deux fréquences de résonance est trop petit dans certains cas d'application.
- La nécessité d'utiliser un système d'adaptation complique la réalisation de l'antenne.
- Il peut en être de même de la réalisation du dispositif de couplage de l'antenne sous la forme d'une ligne coaxiale.

Le document WO-A-99/38227 divulgue une antenne bi-bande ayant une fente et un court-circuit, l'origine de la fente et le court-circuit étant sur des cotés différents de la pastille.

Le document JP-A-08250917 divulgue une antenne de structure semblable à celle de l'invention, mais étant adaptée à une seule bande de fréquences.

La présente invention a notamment les buts suivants :
- permettre de réaliser simplement une antenne bi-fréquence,
- permettre de choisir plus librement que précédemment le rapport des fréquences centrales de deux bandes de travail d'un dispositif de transmission, et plus particulièrement de réaliser pour ce dispositif une antenne telle que le rapport de deux fréquences de résonance utiles de cette antenne soit compris entre 1,25 et 5 environ et notamment voisin de 2,
- donner à cette antenne une bande passante suffisamment large autour de chacune de ces deux fréquences de résonance pour permettre de situer dans chacune de ces deux bandes une fréquence d'émission et une fréquence de réception de ce dispositif sans faire apparaître de diaphonie,
- permettre un ajustement facile et précis de ces deux fréquences de résonance,
- permettre d'utiliser un dispositif de couplage unique et facilement adaptable en impédance pour chacune de ces deux fréquences de résonance, et
- limiter les dimensions de cette antenne.

Et dans ces buts elle a notamment pour objet une antenne selon la revendication 1 et un dispositif de transmission bi-bande, selon la revendication 23.

De préférence la fente séparatrice est située, sur toute sa longueur sauf au voisinage de son origine, ou au moins sur une majeure partie de sa longueur, et sur ses deux cotés, à une distance de la périphérie de la pastille supérieure à la distance du fond de cette fente à cette périphérie.

De préférence l'origine de la fente séparatrice est voisine du dit court-circuit de manière à donner aux deux dites résonances deux trajets de résonance respectifs s'étendant tous deux à partir de ce court-circuit, l'un de ces deux trajets s'étendant seulement dans ledit corps et l'autre s'étendant dans ce corps et dans ladite queue.

D'autres modes de réalisation sont définis dans les revendications dépendantes.

Divers aspects de la présente invention seront mieux compris à l'aide de la description ci-après et des figures schématiques ci-jointes. Lorsque deux éléments sont désignés sur plusieurs de ces figures par les mêmes chiffres et/ou lettres de référence, ils ont une même fonction dans deux modes de mise en oeuvre de cette invention ou il s'agit.d'un même élément.
La figure 1 représente la pastille d'une antenne réalisée selon un premier mode de mise en oeuvre de cette invention.
La figure 2 représente la pastille d'une antenne réalisée selon un deuxième mode de mise en oeuvre de cette invention.
La figure 3 représente une vue en perspective d'un dispositif de transmission incluant l'antenne dont la pastille est représentée par la figure 2.
La figure 4 représente une vue partielle d'un côté arrière d'une antenne réalisée selon un troisième mode de mise en oeuvre de cette invention.
La figure 5 représente la pastille d'une antenne réalisée selon un quatrième mode de mise en oeuvre de cette invention, ce mode étant généralement préféré.
La figure 6 représente la fente séparatrice de la pastille de la figure 5.

Conformément aux **figures 1 à 3** et d'une manière connue en elle-même, la structure résonante d'une antenne selon cette invention comporte les éléments suivants :
- Un substrat diélectrique 2 présentant deux surfaces principales mutuellement opposées s'étendant selon des directions définies dans cette antenne et constituant des directions horizontales DL et DT, ces directions pouvant dépendre de la zone considérée de l'antenne. Ce substrat peut présenter des formes diverses comme précédemment exposé. Ses deux surfaces principales constituent respectivement une surface inférieure S1 et une surface supérieure S2.
- Une couche conductrice inférieure s'étendant par exemple sur la totalité de cette surface inférieure et constituant une masse 4 de cette antenne.
- Une couche conductrice supérieure s'étendant sur une aire de cette surface supérieure au-dessus de la masse 4 de manière à constituer une pastille 6. De manière générale cette pastille a une longueur et une largeur s'étendant selon deux directions horizontales constituant une direction longitudinale DL et une direction transversale DT, respectivement, et sa périphérie peut être considérée comme constituée par quatre bords s'étendant deux à deux à peu près selon ces deux directions. Quoique les mots longueur et largeur s'appliquent usuellement aux deux dimensions mutuellement perpendiculaires d'un objet rectangulaire, la longueur étant plus grande que la largeur, il doit être compris que la pastille 6 peut s'écarter de la forme d'un tel rectangle sans sortir du cadre de cette invention. L'un de ces bords s'étend de manière générale selon la direction transversale DT et constitue un bord arrière incluant deux segments 10 et 11. Un bord avant 12 est opposé à ce bord arrière. Deux bords latéraux 14 et 16 joignent ce bord arrière à ce bord avant.
- Enfin un court-circuit raccordant électriquement la pastille 6 à la masse 4 à partir du segment 10 du bord arrière de cette pastille. Dans un premier et un deuxième mode de mise en oeuvre de cette invention, ce court-circuit est formé par une couche conductrice S s'étendant sur une surface de tranche du substrat 2, surface qui est typiquement plane et constitue alors un plan de court-circuit. Dans un troisième mode de mise en oeuvre il est constitué par trois composants discrets R, L et D connectés en parallèle entre la masse 4 et la pastille 6. Dans chacun de ces modes il impose à au moins une résonance de l'antenne de présenter un noeud de champ électrique au moins virtuel au voisinage du segment 10 et d'être du type quart d'onde. Cette résonance et sa fréquence seront appelées ci-après «résonance primaire» et «fréquence primaire». Les dits bords arrière, avant et latéraux et les directions longitudinale et transversale sont définis par la position d'un tel court-circuit dans la mesure où ce court-circuit est suffisamment important, c'est à dire notamment où son impédance est suffisamment basse pour imposer à l'antenne l'existence d'une résonance présentant un tel noeud de champ électrique.

L'antenne comporte de plus un système de couplage. Ce système comporte d'une part un conducteur principal constitué par un ruban de couplage C1 s'étendant sur la surface supérieure S2 du substrat. Ce ruban se raccorde à la pastille 6 en un point de raccordement 18 qui peut par exemple être situé sur le bord de tête 14. La distance du bord arrière 10 à ce point constitue une cote de raccordement. Ce système comporte d'autre part un conducteur de masse constitué par la couche 4. Il fait partie d'un ensemble de raccordement qui raccorde la structure résonante de l'antenne à un organe de traitement de signal T, par exemple pour exciter une ou plusieurs résonances de l'antenne à partir de cet organe dans le cas où ii s'agit d'une antenne émettrice. En plus de ce système l'ensemble de raccordement comporte, typiquement, une ligne de raccordement qui est externe à l'antenne. Cette ligne peut notamment être du type coaxial, du type à microruban ou du type coplanaire. Sur la figure 1 elle a été symboliquement représentée sous la forme de deux fils conducteurs C2 et C3 raccordant respectivement la masse 4 et le ruban C1 aux deux bornes de l'organe de traitement de signal T. Mais il doit être compris que cette ligne serait en pratique réalisée de préférence sous la forme d'une ligne à microruban ou d'une ligne coaxiale.

L'organe de traitement de signal T est adapté à fonctionner à des fréquences de travail prédéterminées qui sont au moins proches de fréquences de résonance utiles de l'antenne, c'est à dire qui sont comprises dans des bandes passantes centrées sur ces fréquences de résonance. Il peut être composite et comporter alors un élément accordé de manière permanente sur chacune de ces fréquences de travail. Il peut aussi comporter un élément accordable sur les diverses fréquences de travail. Ladite fréquence de résonance primaire constitue une telle fréquence de résonance utile.

Conformément à la présente invention la fente séparatrice 17 s'étend à partir du bord arrière 10,11 de la pastille jusqu'à un fond 15 de cette fente, à distances des bords latéraux 14 et 16 et du bord avant 12. Le corps 31 est donc relié à la queue 33 par un passage de raccordement de queue 32. Ce passage a une longueur W2 s'étendant selon la direction DT et une largeur L2 s'étendant selon la direction DL entre le bord de tête 14 et le fond 15. Ce corps a une largeur W1 s'étendant selon la direction DT. La fente 17 sépare le bord arrière en d'une part une base de corps 10 appartenant au corps 31 et munie du court-circuit S et d'autre part, une base de queue 11 appartenant à la queue 33, cette base de queue ayant une largeur W4 s'étendant selon la direction transversale DT. Un sommet 13 de cette queue est constitué par la zone de jonction de cette queue avec le passage 32. Une longueur de cette queue s'étend selon la direction DL de la base 11 à ce sommet. Une largeur de cette queue est définie en chaque point de cette longueur et s'étend selon la direction DT.

Dans le cadre du premier mode de mise en oeuvre de cette invention représenté à la figure 1 les largeurs du corps, du passage et de la queue de la pastille sont uniformes et une antenne dont la pastille est ainsi réalisée peut satisfaire des besoins généralement ressentis dans le domaine des radiotéléphones en ce sens que ses fréquences primaire et secondaire peuvent être dans un rapport voisin de deux.

Un deuxième mode de mise en oeuvre est cependant apparu préférable au premier mode. Dans ce deuxième mode la largeur W4 de la base 11 de la queue 33 est plus grande que la largeur W2 de son sommet 13. De préférence encore la largeur de cette queue croît de son sommet à sa base en passant par plusieurs valeurs intermédiaires entre les largeurs de ce sommet et de cette base. De préférence encore cette croissance de la largeur de la queue est une croissance continue, et cette queue présente par exemple la forme d'un trapèze dont la grande et la petite base sont constituées par la base et le sommet de cette queue.

De préférence encore la longueur L3 de la queue 33 est comprise entre 50% et 100% de la longueur L1 du corps 31, le rapport F2/F1 de la fréquence secondaire F2 à la fréquence primaire F1 étant compris entre 1,9 et 2,1.

De préférence encore la largeur W4 de la base 11 de la queue 33 est comprise entre 50% et 150% de la largeur W1 du corps 31. De plus, s'il est considéré que le passage 32 et le sommet 13 de cette queue constituent un ensemble de raccordement de cette queue et qu'une plus petite largeur de cet ensemble constitue une largeur effective de raccordement de queue, cette largeur effective W3 est de préférence comprise entre 10% et 70% de la largeur W4 de cette base.

De préférence, dans les deuxième et troisième modes de mise en oeuvre de cette invention, le substrat 2 inclut dans au moins une partie de son aire deux couches mutuellement distinctes et superposées, ces deux couches constituant respectivement une couche diélectrique inférieure 21 portant la masse 4 et une couche diélectrique supérieure 22 portant la pastille 6. Cette couche diélectrique supérieure a avantageusement une permittivité relative plus grande et éventuellement une épaisseur plus petite que celles de cette couche diélectrique inférieure et ces deux couches s'étendent sur toute l'aire du substrat Une telle différence entre les deux couches présente l'avantage d'accroître l'efficacité de rayonnement à grande distance. De plus elle facilite un ajustement des fréquences de résonance.

De préférence encore l'antenne inclut un insert conducteur 23 s'étendant dans une fraction de l'aire de la pastille 6 entre les deux couches diélectriques inférieure 21 et supérieure 22. Cette fraction s'étend avantageusement sous le passage 32 et au voisinage du bord avant 12. Cet insert peut avoir une largeur L5 = 5 mm, et une longueur W5 = 20 mm, un milieu de cette longueur coïncidant avec le milieu du bord avant 12. Il apporte l'avantage que le choix de sa position et de ses dimensions permet de régler la fréquence secondaire sans modifier la fréquence primaire de manière gênante.

Selon une variante non représentée ce même avantage pourrait être obtenu à l'aide d'une languette constituée par une feuille de cuivre mince s'étendant en continuité avec le corps 31 et débordant de celui ci et du substrat à partir du bord avant 12. Une telle languette peut être fléchie à volonté sur ce bord pour s'écarter du plan de la pastille et se rapprocher plus ou moins du plan vertical de tranche du substrat. C'est le choix de son inclinaison qui permet alors le réglage de fréquence recherché.

Dans le cadre des dits premier et deuxième modes de mise en oeuvre, diverses compositions et valeurs vont être indiquées ci-après à titre d'exemples. La longueur et la largeur du substrat sont respectivement indiquées selon les directions longitudinales DL et transversale DT. La masse de l'antenne recouvre la face inférieure du substrat. Le court-circuit S occupe toute la largeur de la base du corps 31.

Les indications suivantes valent pour chacun de ces deux modes :
- fréquence de résonance primaire : F1 = 980 MHz,
- fréquence de résonance secondaire : F2 = 1900 MHz,
- impédance d'entrée : 50 ohms,
- composition des couches conductrices : cuivre,
- épaisseur de ces couches : 17 microns,
- largeur du conducteur C1 : 5mm,

Les indications suivantes valent pour le premier mode de mise en oeuvre :
- longueur du substrat : 30mm,
- largeur du substrat : 20 mm,
- composition du substrat : stratifié à base de fluoro-polymère tel que PTFE ayant une permittivité relative εr égale à 5 et un facteur de dissipation tg δ égal à 0,002,
- épaisseur du substrat : 5 mm,
- longueur de la pastille : 20 mm,
- largeur du corps de la pastille : 13 mm,
- cote de raccordement : 2 mm,
- largeur de la fente séparatrice : 3 mm,
- longueur de cette fente : 26 mm
- largeur de la queue : 4 mm, et
- largeur des bandes passantes autour des fréquences primaire et secondaire : 2,5% et 2% de ces fréquences, respectivement, ces largeurs étant mesurées à taux d'ondes stationnaires inférieur ou égal à 3,5

Les indications suivantes valent pour le deuxième mode de mise en oeuvre de l'invention :
- longueur du substrat : 32 mm,
- largeur du substrat : 26 mm,
- composition d'une couche inférieure 21 du substrat : mousse de faible permittivité,
- épaisseur de cette couche inférieure : 2 mm,
- composition d'une couche supérieure 22 du substrat : stratifié à base de fluoro-polymère tel que PTFE ayant une permittivité relative εr égale à 5 et un facteur de dissipation tg δ égal à 0,002,
- épaisseur de cette couche supérieure : 3 mm,
- longueur de la pastille : L1= 32 mm,
- largeur du corps de la pastille : W1 = 12 mm,
- cote de raccordement : L4 = 2 mm,
- longueur du passage : W2 = 4 mm,
- largeur du passage : L2 = 2 mm,
- queue 33 symétrique autour d'un axe parallèle au bord de tête 14,
- largeur du sommet 13 de la queue 33 : W3 = 2 mm,
- largeur de la base 11 de la queue 33 : W4 = 12 mm,
- longueur de la queue 33 : L3 = 30 mm,
- largeur des bandes passantes autour des fréquences primaire et secondaire : 3,5% et 4% de ces fréquences, respectivement, ces largeurs étant mesurées à taux d'ondes stationnaires inférieur ou égal à 3,5.

Un fonctionnement supposé des antennes réalisées selon ces deux modes va être décrit.

Le couplage entre d'une part l'onde stationnaire de chacune des deux résonances primaire et secondaire et d'autre part, les ondes rayonnées dans l'espace, se fait principalement sur l'un des bords de la pastille 6. Ceci sera exprimé en disant que ce bord est le bord radiatif primaire ou secondaire selon la résonance considérée.

Dans le premier mode de mise en oeuvre de l'invention le bord radiatif primaire est le bord avant 12, ce qui correspond à une résonance primaire du type quart d'onde ayant un noeud de champ électrique sur le segment 10. La valeur constatée de la fréquence primaire laisse cependant penser que le trajet de cette résonance a été quelque peu allongé par la présence du passage 32 et de la queue 33. Si la longueur de la pastille était imposée un tel allongement permettrait de donner à la fréquence primaire une valeur plus faible en présence de la fente 17 qu'en son absence. Dans le cas typique où c'est la valeur de cette fréquence primaire qui est imposée, la présence de cette fente permet de diminuer la longueur de la pastille, ce qui est un avantage généralement recherché. Cet avantage subsisterait si cette antenne était incluse dans un dispositif de transmission à une seule bande qui n'utiliserait que la résonance primaire de cette antenne.

Dans ce premier mode de mise en oeuvre le bord radiatif secondaire est constitué par la base 11 de la queue 33. La valeur constatée de la fréquence secondaire laisse penser que le trajet de la résonance secondaire emprunte, à partir du court-circuit S, non seulement la longueur du corps 31, mais aussi celles du passage 32 et de la queue 33 et que cette résonance est essentiellement une résonance du type demi-onde, la longueur de son trajet étant cependant proche des trois quarts de la longueur d'onde avec deux noeuds de champ électrique dont l'un serait imposé par le court-circuit S et l'autre serait voisin du sommet 13 de la queue 33.

Dans le deuxième mode de mise en oeuvre de l'invention le bord radiatif primaire est la base 11 de la queue 33 et la valeur constatée de la fréquence primaire laisse penser que le trajet de résonance primaire du type quart d'onde emprunte, à partir du court-circuit S, non seulement la longueur du corps 31, mais aussi celles du passage 32 et de la queue 33. Dans le cas typique où c'est la valeur de cette fréquence primaire qui est imposée, la présence de la fente 17 permet donc de diminuer la longueur de la pastille plus fortement que dans le premier mode de mise en oeuvre.

Dans ce deuxième mode de mise oeuvre le bord radiatif secondaire est constitué par le bord avant 12. La valeur constatée de la fréquence secondaire laisse penser que le trajet de la résonance secondaire s'étend sur la longueur du corps 3 et que cette résonance est essentiellement une résonance du type quart d'onde.

De préférence et comme représenté à la figure 2 pour ce deuxième mode, le corps 31 est muni d'une excroissance 34 s'étendant dans le plan de la pastille 6, en saillie sur le bord de tête 14, au voisinage du bord avant 12. Dans le cadre de cette invention il a en effet été constaté qu'une telle excroissance avait l'avantage d'élargir les bandes passantes des résonances de l'antenne. Cette excroissance peut être rectangulaire et avoir alors une longueur L6= 10 mm et une largeur W6 = 6 mm. Une telle excroissance 34 est aussi représentée à la **figure 5** pour le quatrième mode de mise oeuvre de l'invention, mode dans lequel elle est formée en saillie sur le bord arrière 10 au voisinage du bord de tête 14

Selon une disposition représentée à la **figure 4** et utilisée dans le troisième mode de mise en oeuvre de cette invention, mode qui est préféré pour certaines applications de cette invention, le court-circuit a une impédance assez grande à la fréquence primaire pour que la résonance primaire soit sensiblement différente d'une résonance qui pourrait être induite dans l'antenne au voisinage de cette fréquence si ce court-circuit n'avait pas d'impédance. Cette impédance est en même temps assez petite à cette fréquence pour fixer un noeud de champ électrique de cette résonance au voisinage de la base 10 du corps 31, ce noeud étant au moins virtuel. Cette disposition présente l'inconvénient de compliquer la réalisation du court-circuit. Mais elle présente l'avantage parfois majeur qu'un choix convenable réalisé selon cette invention pour les composantes d'une telle impédance permet que les résonances d'une antenne ou ses caractéristiques physiques soient mieux adaptées à l'utilisation de cette antenne que si le court-circuit n'avait pas d'impédance.

Plus particulièrement, de préférence, l'impédance de ce court-circuit a une composante inductive L. Une telle composante inductive permet de faire apparaître une résonance du type quart d'onde ayant un noeud de champ électrique virtuel situé en arrière de la base 10, c'est à dire en dehors de la pastille 6. Elle procure ainsi un avantage qui est de permettre de diminuer encore la longueur de cette pastille lorsque la fréquence F1 de la résonance primaire est imposée.

L'impédance du court-circuit peut aussi avoir une composante résistive R, une telle composante procurant l'avantage de permettre d'accroître les largeurs des bandes passantes de l'antenne. Elle peut encore avoir une composante commandée réalisée par une diode D munie d'une capacité de découplage connectée en parallèle et non représentée. Une telle composante procure l'avantage de permettre de commander la fréquence ou la largeur de bande d'une résonance de l'antenne. De telles composantes sont aisément réalisées à l'aide d'au moins un composant discret connecté entre la pastille 6 et la masse 4.

Les avantages indiqués ci-dessus comme étant liés aux choix des composantes de l'impédance d'un court-circuit imposant une résonance du type quart d'onde apparaîtraient aussi dans une antenne dont seule cette résonance serait utilisée, et/ou dans une antenne dont la pastille serait dépourvue de la fente 17 précédemment décrite.

De préférence, dans les deuxième et troisième modes de mise en oeuvre de cette invention, le substrat 2 inclut dans au moins une partie de son aire deux couches mutuellement distinctes et superposées, ces deux couches constituant respectivement une couche diélectrique inférieure 21 portant la masse 4 et une couche diélectrique supérieure 22 portant la pastille 6. Cette couche diélectrique supérieure a avantageusement une permittivité relative plus grande et éventuellement une épaisseur plus petite que celles de cette couche diélectrique inférieure et ces deux couches s'étendent sur toute l'aire du substrat Une telle différence entre les deux couches présente l'avantage d'accroître l'efficacité de rayonnement à grande distance. De plus elle facilite un ajustement des fréquences de résonance.

De préférence encore l'antenne inclut un insert conducteur 23 s'étendant dans une fraction de l'aire de la pastille 6 entre les deux couches diélectriques inférieure 21 et supérieure 22. Cette fraction s'étend avantageusement sous le passage 32 et au voisinage du bord avant 12. Cet insert peut avoir une largeur L5 = 5 mm, et une longueur W5 = 20 mm, un milieu de cette longueur coïncidant avec le milieu du bord avant 12. Il apporte l'avantage que le choix de sa position et de ses dimensions permet de régler la fréquence secondaire sans modifier la fréquence primaire de manière gênante.

Selon une variante non représentée ce même avantage pourrait être obtenu à l'aide d'une languette constituée par une feuille de cuivre mince s'étendant en continuité avec le corps 31 et débordant de celui ci et du substrat à partir du bord avant 12. Une telle languette peut être fléchie à volonté sur ce bord pour s'écarter du plan de la pastille et se rapprocher plus ou moins du plan vertical de tranche du substrat. C'est le choix de son inclinaison qui permet alors le réglage de fréquence recherché.

Conformément à la **figure 5****,** l'antenne réalisée selon le quatrième mode de mise en oeuvre de cette invention diffère des antennes précédentes notamment par le fait que l'origine O de la fente séparatrice 17 et le court-circuit S sont voisins du point commun aux deux cotés arrière 10 et de queue 16, les bords de cette fente séparatrice étant concaves du coté du corps 31 et convexes du coté de la queue 33, de manière à donner aux deux dites résonances deux trajets de résonance respectifs s'étendant tous deux à partir de ce court-circuit, l'un de ces deux trajets s'étendant seulement dans ce corps et l'autre s'étendant dans ce corps et dans cette queue. De plus le ruban de couplage d'antenne C1 et l'excroissance 34 se raccordent au bord arrière 10. Cette antenne a notamment l'avantage d'avoir une grande bande passante.

Dans le cadre de ce quatrième mode de mise en oeuvre, diverses compositions et valeurs vont être indiquées ci-après à titre d'exemple. Comme représenté sur la **figure 6****,** les longueurs et les largeurs sont respectivement indiquées selon les directions longitudinales DL et transversale DT. Des abscisses « x » et des ordonnées « y » sont mesurées respectivement selon ces mêmes directions à partir de l'origine de la fente séparatrice située sur la périphérie de la pastille. La masse de l'antenne recouvre la face inférieure du substrat.
- fréquence de résonance primaire : F1 = 910 MHz,
- fréquence de résonance secondaire : F2 = 1800 MHz,
- largeur des bandes passantes autour des fréquences primaire et secondaire : 9 % et 8 % de ces fréquences, respectivement, ces largeurs étant mesurées à taux d'ondes stationnaires inférieur ou égal à 3,
- impédance d'entrée : 50 ohms,
- composition des couches conductrices : cuivre,
- épaisseur de ces couches : 200 microns,
- composition du substrat : mousse ayant une permittivité relative εr égale à 1 et un facteur de dissipation tg δ égal à 0,0001 ,
- épaisseur du substrat : 7 mm,
- longueur de la pastille 6 : W1= 24 mm,
- largeur de la pastille : L1= 35 mm,
- largeur du ruban C1 : 1,5 mm,
- largeur du court-circuit S : L4= 3,5 mm,
- cote de raccordement : L5= 5 mm,
- largeur de la fente séparatrice 17 : 1,5 mm,
- longueur de cette fente : 50 mm,
- abscisse maximale « xm » atteinte sur le trajet de cette fente : 21 mm,
- abscisse « xe » de l'extrémité de cette fente : 8 mm,
- ordonnée « ye» de l'extrémité de cette fente : 32 mm,
- largeur de l'excroissance 34 : L6 = 5 mm ; au plus,
- longueur de cette excroissance : W6 = 10 mm ; au plus.

Un ajustement des dimensions de cette excroissance permet un réglage fin des positions spectrales des bandes passantes de l'antenne.

Dans ce quatrième mode de mise en oeuvre le bord avant 12 et le bord de queue 16 constituent chacun un bord radiatif primaire et la valeur constatée de la fréquence primaire laisse penser que le trajet de résonance primaire du type quart d'onde emprunte, à partir du court-circuit S, non seulement du corps 31 jusqu'au passage 32, mais aussi une longueur de la queue 33. Dans ce mode le bord de tête 14, le bord arrière de la fente 17 et le bord arrière 10 de la pastille constituent chacun un bord radiatif secondaire et la valeur constatée de la fréquence secondaire laisse penser que le trajet de la résonance secondaire est contenu dans le corps 31 et que cette résonance est d'un type relativement complexe.

Cette invention a également pour objet une antenne telle que précédemment décrite.

Elle est notamment applicable à la réalisation d'un système de radiotéléphonie. Un tel système comporte des stations de base et des terminaux portables et il peut être réalisé dans le cadre d'une norme GSM utilisant des fréquences voisines de 900 MHz et/ou dans le cadre d'une norme DCS utilisant des fréquences voisines de 1800 MHz. Dans un tel système des stations de base ou des terminaux portables peuvent comporter chacun un dispositif de transmission selon cette invention. Dans un tel dispositif adapté à cet usage l'antenne est apte à fonctionner dans une bande fréquentielle haute au voisinage de ladite fréquence secondaire et dans une bande fréquentielle basse au voisinage de ladite fréquence primaire. L'organe de traitement T est alors accordable sur quatre fréquences de travail mutuellement distinctes qui constituent :
- une fréquence d'émission haute située dans ladite bande fréquentielle haute,
- une fréquence de réception haute située dans cette bande fréquentielle haute,
- une fréquence d'émission basse située dans ladite bande fréquentielle basse, et
- une fréquence de réception basse située dans cette bande fréquentielle basse.

Il est apte à émettre ou à recevoir un signal lorsqu'il est accordé sur une dite fréquence d'émission ou sur une dite fréquence de réception, respectivement.

Cette invention permet de donner à chacune de ces deux bandes fréquentielles une largeur suffisante, non seulement pour éviter une diaphonie entre les canaux spectraux d'émission et de réception situés dans cette bande, mais aussi pour permettre de choisir entre plusieurs positions possibles de ces canaux dans cette bande. La bande fréquentielle basse correspond à la norme GSM et la bande fréquentielle haute à la norme DCS. On réalise ainsi économiquement des stations de base et/ou des terminaux bi-mode, c'est à dire aptes à fonctionner dans le cadre de n'importe laquelle de ces normes.

A titre d'exemple, les fréquences d'émission et de réception hautes peuvent être respectivement de 1750 et de 1840 MHz et les fréquences d'émission et de réception basses peuvent être respectivement de 890 et de 940 MHz.

## Revendications

1. Antenne réalisée selon la technique des microrubans pour dispositif de transmission bi-bande, ce dispositif comportant :
- un organe de traitement de signal (T) adapté à être accordé en fréquence dans deux bandes de travail s'étendant respectivement autour de deux fréquences centrales prédéterminées pour émettre et/ou recevoir un signal électrique dans chacune de ces deux bandes,
- un ensemble de raccordement d'antenne incluant des conducteurs électriques (C1, C2, C3, C4) raccordant cet organe de traitement à cette antenne pour coupler ledit signal électrique à des ondes rayonnées,
cette antenne comportant :
- une masse conductrice (4),
- une pastille conductrice (6) ayant une périphérie (10, 12, 14, 16), ladite pastille ayant une forme générale rectangulaire et ladite périphérie incluant un bord arrière ;
- un court-circuit (S) formé sur ledit bord arrière (10) de cette périphérie, et
- une fente séparatrice (17) ayant une origine (O) constituée par une ouverture formée sur ledit bord arrière (10) de cette périphérie, cette fente pénétrant dans cette pastille à partir de cette origine (O),
ledit court-circuit et cette fente séparatrice permettant à deux résonances de s'établir dans cette antenne, une de ces deux résonances étant du type quart d'onde avec un noeud de champ électrique au moins virtuel fixé par ce court-circuit, cette résonance constituant une résonance primaire et ayant une fréquence primaire (F1) sensiblement égale à l'une des deux dites fréquences centrales, une autre de ces deux résonances constituant une résonance secondaire ayant une fréquence secondaire (F2) sensiblement égale à l'autre de ces deux fréquences centrales,
les dits conducteurs électriques de l'ensemble de raccordement incluant ladite masse et un conducteur principal de couplage d'antenne (C1) appartenant à ladite pastille de manière à permettre de coupler ladite antenne au dit organe de traitement de signal (T) autour de chacune des deux dites fréquences centrales,
ladite fente séparatrice (17) s'étendant dans ladite pastille jusqu'à un fond (15) de cette fente situé à une distance suffisamment petite de ladite périphérie pour que cette fente sépare partiellement cette pastille en d'une part un corps (31) incluant ledit conducteur principal de couplage d'antenne et muni du dit court-circuit et d'autre part une queue (33) dépourvue de ce court-circuit et raccordée électriquement au dit ensemble de raccordement seulement par l'intermédiaire de ce corps et d'un passage (32) constitué par une zone de cette pastille entre ce fond et cette périphérie.

2. Antenne selon la revendication 1, **caractérisée en ce que** ladite fente séparatrice (17) est située sur une majeure partie de sa longueur et sur ses deux cotés à une distance de ladite périphérie supérieure à la distance de son dit fond (15) à cette périphérie.

3. Antenne selon la revendication 1, **caractérisée en ce que** ladite fente séparatrice (17) est située sur toute sa longueur et sur ses deux cotés sauf au voisinage de sa dite origine (O) à une distance de ladite périphérie supérieure à la distance de son dit fond (15) à cette périphérie.

4. Antenne selon la revendication 1, **caractérisée en ce que** ladite origine (0) de la fente séparatrice (17) est voisine du dit court-circuit (S) de manière à donner aux deux dites résonances deux trajets de résonance respectifs s'étendant tous deux à partir de ce court-circuit, l'un de ces deux trajets s'étendant seulement dans ledit corps (31) et l'autre s'étendant dans ce corps et dans ladite queue (33).

5. Antenne selon la revendication 4, **caractérisée en ce que** les bords de ladite fente séparatrice (17) sont concaves du côté du dit corps (31) et convexes du côté de ladite queue (33).

6. Antenne selon la revendication 1, incluant :
- un substrat diélectrique (2) présentant deux surfaces principales mutuellement opposées s'étendant selon des directions horizontales (DL, DT) de cette antenne, ces deux surfaces constituant respectivement une surface inférieure (S1) et une surface supérieure (S2),
- une couche conductrice inférieure s'étendant sur ladite surface inférieure et constituant ladite masse de cette antenne,
- une couche conductrice supérieure s'étendant sur une aire de ladite surface supérieure au-dessus de ladite masse de manière à constituer ladite pastille (6),
- ledit court-circuit (S), ce court-circuit raccordant électriquement ladite pastille (6) à ladite masse (4) à partir d'un segment de ladite périphérie de cette pastille.

7. Antenne selon la revendication 6, **caractérisée en ce que** ladite pastille (6) a une forme générale rectangulaire, sa dite périphérie incluant :
- un bord muni du dit court-circuit (S) et constituant un bord arrière(10,11),
- un bord opposé à ce bord arrière et constituant un bord avant (12), et
- deux bords latéraux joignant ce bord arrière à un bord avant et constituant respectivement un bord de tête (14) et un bord de queue (16), une longueur (L4) de cette pastille s'étendant entre ce bord arrière et ledit bord avant (12) selon une direction longitudinale (DL) constituée par une dite direction horizontale, une largeur de cette pastille s'étendant entre ses deux dits bords latéraux selon une dite direction horizontale constituant une direction transversale (DT),

8. Antenne selon la revendication 6, **caractérisée en ce que** ledit court-circuit (R, L, D) a une impédance assez grande à ladite fréquence primaire pour que ladite résonance primaire soit sensiblement différente d'une résonance qui pourrait être induite dans ladite antenne au voisinage de cette fréquence si ce court-circuit n'avait pas d'impédance, cette impédance étant en même temps assez petite à cette fréquence pour fixer un noeud de champ électrique de cette résonance au voisinage de ce court-circuit, ce noeud étant au moins virtuel.

9. Antenne selon la revendication 8, **caractérisée en ce que** ladite impédance du court-circuit (R, L, D) a une composante inductive (L).

10. Antenne selon la revendication 8, **caractérisée en ce que** ladite impédance du court-circuit a une composante résistive (R).

11. Antenne selon la revendication 8, **caractérisée en ce que** ladite impédance du court-circuit a une composante commandée (D).

12. Antenne selon la revendication 8, **caractérisée en ce que** ledit court-circuit (R, L, D) comporte au moins un composant discret connecté entre ladite pastille (6) et ladite masse (4) de l'antenne.

13. Antenne selon la revendication 6, **caractérisée en ce que** ledit substrat diélectrique (2) inclut dans au moins une partie de son aire deux couches mutuellement distinctes et superposées, ces deux couches constituant respectivement une couche diélectrique inférieure (21) portant ladite masse (4) et une couche diélectrique supérieure (22) portant ladite pastille (6).

14. Antenne selon la revendication 13, **caractérisée en ce que** ladite couche diélectrique supérieure (22) a une permittivité relative plus grande que celle de ladite couche inférieure (21), ces deux couches s'étendant dans toute l'aire dudit substrat (2).

15. Antenne selon la revendication 13, **caractérisée en ce qu'**elle inclut un insert conducteur (23) s'étendant dans une fraction de l'aire de ladite pastille (6) entre les deux dites couches diélectriques inférieure (21) et supérieure (22), cette fraction s'étendant au moins sous ledit passage (32).

16. Antenne selon la revendication 7, **caractérisée en ce que** ledit corps (31) est muni d'une excroissance (34) s'étendant dans le plan de ladite pastille (6) au voisinage du dit passage (32).

17. Antenne selon la revendication 7, **caractérisée en ce que** ladite fente séparatrice (17) s'étend à partir dudit bord arrière (10,11) de ladite pastille vers le dit bord avant (12) jusqu'à un fond (1) de cette fente à distances des deux dits bords latéraux et de ce bord avant, grâce à quoi le dit corps (31) est relié à ladite queue (33) par un passage (32) ayant une longueur et une largeur, cette longueur (W2) s'étendant selon ladite direction transversale (DT), cette largeur (L2) s'étendant selon ladite direction longitudinale (DL) entre ledit bord avant (14) et ledit fond (15) de cette fente (17), cette fente séparant ledit bord arrière en d'une part une base de corps (10) appartenant au dit corps et munie du dit court-circuit (S) et d'autre part, une base de queue appartenant à ladite queue, cette base de queue ayant une largeur (W4) s'étendant selon ladite direction transversale (DT), un sommet (13) de cette queue étant constitué par la zone de jonction de cette queue avec ledit passage et ayant une largeur (W3) s'étendant selon cette direction transversale, cette queue ayant une longueur (L3) s'étendant selon ladite direction longitudinale (DL) de ladite base de queue à ce sommet, une largeur de cette queue étant définie en chaque point de cette longueur et s'étendant selon ladite direction transversale (DT).

18. Antenne selon la revendication 17, **caractérisée en ce que** ladite largeur (W4) de la base (11) de la queue (33) est plus grande que ladite largeur (W2) du sommet (13) de cette queue.

19. Antenne selon la revendication 18, **caractérisée en ce que** ladite largeur de la queue (33) croît du dit sommet (13) à ladite base (11) de cette queue en passant par plusieurs valeurs intermédiaires entre lesdites largeurs (W3, W4) de ce sommet et de cette base.

20. Antenne selon la revendication 19, **caractérisée en ce que** ladite longueur (L3) de la queue (33) est comprise entre 50% et 100% de ladite longueur (L1) du corps (31), le rapport F2/F1 de ladite fréquence secondaire (F2) à ladite fréquence primaire (F1) étant compris entre 1,9 et 2,1.

21. Antenne selon la revendication 19, **caractérisée en ce que** ladite largeur (W4) de la base (11) de la queue (33) est comprise entre 50% et 150% de ladite largeur (W1) du corps (31), ledit passage (32) et ledit sommet (13) de cette queue constituant un ensemble de raccordement de cette queue, une plus petite largeur de cet ensemble constituant une largeur effective de raccordement de queue (W3), cette largeur effective étant comprise entre 10% et 70% de ladite largeur (W4) de cette base.

22. Antenne selon la revendication 7, **caractérisée en ce que** ladite origine de la fente séparatrice (17) et ledit court-circuit (S) sont voisins du point commun aux deux dits cotés arrière (10) et de queue (16), les bords de ladite fente séparatrice (17) étant concaves du coté du dit corps (31) et convexes du coté de ladite queue (33), de manière à donner aux deux dites résonances deux trajets de résonance respectifs s'étendant tous deux à partir de ce court-circuit, l'un de ces deux trajets s'étendant seulement dans ledit corps (31) et l'autre s'étendant dans ce corps et dans ladite queue (33).

23. Dispositif de transmission bi-bande, ce dispositif comportant :
- un organe de traitement de signal (T) adapté à être accordé en fréquence dans deux bandes de travail s'étendant respectivement autour de deux fréquences centrales prédéterminées pour émettre et/ou recevoir un signal électrique dans chacune de ces deux bandes,
- une antenne (1) selon l'une des revendications 1 à 22, et
- un ensemble de raccordement d'antenne incluant des conducteurs électriques (C1, C2, C3, C4) raccordant cet organe de traitement à cette antenne pour coupler ledit signal électrique à des ondes rayonnées, ces conducteurs électriques incluant ladite masse et un conducteur principal de couplage d'antenne (C1) appartenant à ladite pastille de manière à permettre de coupler ladite antenne au dit organe de traitement de signal (T) autour de chacune des deux dites fréquences centrales.

24. Dispositif de transmission selon la revendication 23, **caractérisé en ce que** ledit système de couplage d'antenne (C1, 4) est une ligne de type microruban comportant :
- un ruban constituant ledit conducteur principal de couplage d'antenne (C1) et
- ladite masse (4).

## Patentansprüche

1. Antenne in Micro-Strip-Technik für eine Dual-Band-Übertragungsvorrichtung, wobei diese Vorrichtung umfasst:
- ein Signalverarbeitungsorgan (T), welches dazu ausgelegt ist, in der Frequenz in beiden Arbeitsbändern, welche sich jeweils um zwei vorbestimmte Mittenfrequenzen erstrecken, abgestimmt zu werden, um in einem jeden der zwei Bänder ein elektrisches Signal auszugeben und/oder zu empfangen,
- eine Antennenanschlussanordnung mit elektrischen Leitern (C1, C2, C3, C4) zum Verbinden dieses Verarbeitungsorgan mit dieser Antenne, um das besagte elektrische Signal an abgestrahlte Wellen zu koppeln,
wobei diese Antenne umfasst:
- Eine elektrisch leitende Masse (4),
- einen leitenden Patch (6) mit einem Umfang (10, 12, 14, 16), wobei der besagte Patch eine allgemein rechteckige Form aufweist und der besagte Umfang einen hinteren Rand umfasst;
- einen an dem besagten hinteren Rand (10) dieses Umfangs hergestellten Kurzschluss (S), und
- einen Trennschlitz (17), dessen Ausgangspunkt (O) von einer auf dem besagten hinteren Rand (10) dieses Umfangs eingelassenen Öffnung gebildet wird, wobei dieser Schlitz ausgehend von diesem Ausgangspunkt (O) bis in diesen Patch reicht,
wobei der besagte Kurzschluss und dieser Trennschlitz das Herstellen von zwei Resonanzen in dieser Antenne ermöglichen, wobei eine dieser beiden Resonanzen vom Typ Viertelwelle mit einem von diesem Kurzschluss festgelegten zumindest virtuellen Knoten eines elektrischen Feldes ist, wobei diese Resonanz eine Primärresonanz ist und eine Primärfrequenz (F1) aufweist, welche im Wesentlichen gleich einer der beiden besagten Mittenfrequenzen ist, wobei eine andere der beiden Resonanzen eine Sekundärresonanz bildet und eine Sekundärfrequenz (F2) aufweist, welche im Wesentlichen gleich der anderen dieser beiden Mittenfrequenzen ist,
wobei die besagten elektrischen Leiter der Anschlussanordnung die besagte Masse und einen Antennenkoppel-Hauptleiter (C1), welcher dem besagten Patch angehört, umfassen, um ein Ankoppeln der besagten Antenne an das besagte Signalverarbeitungsorgan (T) rund um eine jede der besagten zwei Mittenfrequenzen zu ermöglichen,
wobei sich der besagte Trennschlitz (17) in dem besagten Patch bis zu einem Grund (15) dieses Schlitzes erstreckt, welcher sich in einem Abstand von dem besagten Umfang befindet, welcher klein genug ist, um zu gewährleisten, dass dieser Schlitz diesen Patch teilweise einerseits in Körper (31), welcher den besagten Antennenkoppel-Hauptleiter umfasst und den besagten Kurzschluss aufweist, und andererseits in einen Schwanz (33) ohne diesen Kurzschluss, welcher lediglich über diesen Körper und einen Durchlass (32), der von einem Bereich dieses Patches zwischen diesem Grund und diesem Umfang gebildet wird, elektrisch mit der besagten Anschlussanordnung verbunden ist, trennt.

2. Antenne nach Anspruch 1, **dadurch gekennzeichnet, dass** sich der besagte Trennschlitz (17) auf einem wesentlichen Abschnitt seiner Länge und an seinen beiden Seiten in einem Abstand von dem besagten oberen Umfang bis zum Abstand von seinem besagten Grund (15) an diesem Umfang befindet.

3. Antenne nach Anspruch 1, **dadurch gekennzeichnet, dass** sich der besagte Trennschlitz (17) über die gesamte Länge und an seinen beiden Seiten, mit Ausnahme in der Nachbarschaft seines besagten Ausgangspunkts (O), in einem Abstand von dem besagten Umfang erstreckt, welcher größer als der Abstand seines besagten Grundes (15) an diesem Umfang ist.

4. Antenne nach Anspruch 1, **dadurch gekennzeichnet, dass** der besagte Ausgangspunkt (O) des Trennschlitzes (17) mit dem besagten Kurzschluss (S) benachbart ist, so dass für die beiden Resonanzen zwei entsprechende Resonanzpfade hergestellt werden, welche sich beide ausgehend von dem besagten Kurzschluss erstrecken, wobei sich der eine dieser beiden Pfade lediglich in dem besagten Körper (31) und der andere in diesem Körper und in dem besagten Schwanz (33) erstreckt.

5. Antenne nach Anspruch 4, **dadurch gekennzeichnet, dass** die Ränder des besagten Trennschlitzes (17) an der Seite des besagten Körpers (31) konkav und an der Seite des besagten Schwanzes (33) konvex sind.

6. Antenne nach Anspruch 1, umfassend:
- Ein dielektrisches Substrat (2) mit zwei sich gegenüberliegenden Hauptflächen, welche sich gemäß den horizontalen Richtungen (DL, DT) dieser Antenne erstrecken, wobei diese beiden Flächen jeweils eine untere Fläche (S1) und eine obere Fläche (S2) bilden,
- eine untere leitende Schicht, welche sich auf der besagten unteren Fläche erstreckt und die besagte Masse dieser Antenne bildet,
- eine obere leitende Schicht, welche sich auf einem Bereich der besagten oberen Fläche über der besagten Masse erstreckt, um den besagten Patch (6) zu bilden,
- den besagten Kurzschluss (S), wobei dieser Kurzschluss den besagten Patch (6) ausgehend von einem Segment des besagten Umfangs dieses Patches elektrisch mit der besagten Masse (4) verbindet.

7. Antenne nach Anspruch 6, **dadurch gekennzeichnet, dass** der besagte Patch (6) allgemein eine rechteckige Form aufweist, wobei sein besagter Umfang umfasst:
- Einen Rand mit dem besagten Kurzschluss (S), welcher einen hinteren Rand (10,11) bildet,
- einen diesem hinteren Rand gegenüberliegenden Rand, welcher einen vorderen Rand (12) bildet, und
- zwei seitliche Ränder, welche diesen hinteren Rand mit einem vorderen Rand verbinden und jeweils einen Kopfrand (14) und einen Schwanzrand (16) bilden, wobei sich eine Länge (L4) dieses Patches gemäß einer von einer besagten horizontalen Richtung gebildeten Längsrichtung (DL) zwischen diesem hinteren Rand und dem besagten vorderen Rand (12) erstreckt, wobei sich eine Breite dieses Patches gemäß einer besagten eine Querrichtung (DT) bildende horizontalen Richtung zwischenseinen beiden besagten seitlichen Rändern erstreckt,

8. Antenne nach Anspruch 6, **dadurch gekennzeichnet, dass** der besagte Kurzschluss (R, L, D) bei der besagten Primärfrequenz eine Impedanz aufweist, welche groß genug ist, um zu gewährleisten, dass sich die besagte Primärresonanz deutlich von einer Resonanz unterscheidet, welche in der Nachbarschaft dieser Frequenz in die besagte Antenne eingerührt werden könnte, wenn dieser Kurzschluss keine Impedanz hätte, wobei diese Impedanz bei dieser Frequenz gleichzeitig klein genug ist, um einen Knoten eines elektrischen Feldes dieser Resonanz in der Nachbarschaft des Kurzschlusses festzulegen, wobei dieser Knoten zumindest virtuell ist.

9. Antenne nach Anspruch 8, **dadurch gekennzeichnet, dass** die besagte Impedanz des Kurzschlusses (R, L, D) eine induktive Komponente (L) aufweist.

10. Antenne nach Anspruch 8, **dadurch gekennzeichnet, dass** die besagte Impedanz des Kurzschlusses eine resistive Komponente (R) aufweist.

11. Antenne nach Anspruch 8, **dadurch gekennzeichnet, dass** die besagte Impedanz des Kurzschlusses eine gesteuerte Komponente (D) aufweist.

12. Antenne nach Anspruch 8, **dadurch gekennzeichnet, dass** der besagte Kurzschluss (R, L, D) mindestens eine diskrete Komponente umfasst, welche zwischen dem besagten Patch (6) und der besagten Masse (4) der Antenne angeschlossen ist.

13. Antenne nach Anspruch 6, **dadurch gekennzeichnet, dass** das besagte dielektrische Substrat (2) in mindestens einem Teil seines Bereichs zwei sich voneinander unterscheidende und überlagerte Schichten einschließt, wobei diese beiden Schichten jeweils eine untere dielektrische Schicht (21), welche die besagte Masse (4) trägt, und eine obere dielektrische Schicht (22), welche den besagten Patch (6) trägt, bilden.

14. Antenne nach Anspruch 13, **dadurch gekennzeichnet, dass** die besagte obere dielektrische Schicht (22) eine Permittivität aufweist, welche relativ größer als die Permittivität der besagten unteren Schicht (21) ist, wobei sich diese beiden Schichten über den gesamten Bereich des besagten Substrats (2) erstrecken.

15. Antenne nach Anspruch 13, **dadurch gekennzeichnet, dass** sie einen leitenden Einsatz (23) umfasst, welche sich auf einem Teil des Bereichs des besagten Patches (6) zwischen der besagten unteren (21) und der besagten oberen (22) dielektrischen Schicht erstreckt, wobei sich dieser Teil mindestens unter dem besagten Durchlass (32) erstreckt.

16. Antenne nach Anspruch 7, **dadurch gekennzeichnet, dass** der besagte Körper (31) mit einem Auswuchs (34) versehen ist, welcher sich in der Ebene des besagten Patches (6) in der Nachbarschaft des besagten Durchlasses (32) erstreckt.

17. Antenne nach Anspruch 7, **dadurch gekennzeichnet, dass** sich der besagte Trennschlitz (17) ausgehend von dem besagten hinteren Rand (10,11) des besagten Patches zu dem besagten vorderen Rand (12) bis zu einem Grund (1) dieses Schlitzes in Abstand von den besagten zwei seitlichen Rändern und von diesem vorderen Rand erstreckt, wodurch der besagte Körper (31) über einen Durchlass (32) mit einer Länge und einer Breite mit dem besagten Schwanz (33) verbunden ist, wobei sich diese Länge (W2) gemäß der besagten Querrichtung (DT) erstreckt, wobei sich die besagte Breite (L2) gemäß der besagten Längsrichtung (DL) zwischen dem vorderen Rand (14) und dem besagten Grund (15) dieses Schlitzes (17) erstreckt, wobei dieser Schlitz den besagten hinteren Rand einerseits in eine Körperbasis (10), welche dem besagten Körper angehört und den besagten Kurzschluss (S) aufweist, und andererseits in eine Schwanzbasis, welche dem besagten Schwanz angehört, trennt, wobei diese Schwanzbasis eine Breite (W4) aufweist, welche sich gemäß der besagten Querrichtung (DT) erstreckt, wobei ein Gipfel (13) dieses Schwanzes aus dem Fügebereich dieses Schwanzes mit dem besagten Durchlass gebildet wird und eine Breite (W3) aufweist, welche sich gemäß dieser Querrichtung erstreckt, wobei dieser Schwanz eine Länge (L3) aufweist, welche sich gemäß der besagten Längsrichtung (DL) der besagten Schwanzbasis zu diesem Gipfel erstreckt, wobei eine Breite dieses Schwanzes an jedem Punkt dieser Länge definiert wird und sich gemäß der besagten Querrichtung (DT) erstreckt.

18. Antenne nach Anspruch 17, **dadurch gekennzeichnet, dass** die besagte Breite (W4) der Basis (11) des Schwanzes (33) größer als die besagte Breite (W2) des Gipfels (13) dieses Schwanzes ist.

19. Antenne nach Anspruch 18, **dadurch gekennzeichnet, dass** die besagte Breite des Schwanzes (33) von dem besagten Gipfel (13) bis zu der besagten Basis (11) dieses Schwanzes zunimmt, wobei mehrere Zwischenwerte zwischen den besagten Breiten (W3, W4) dieses Gipfels und dieser Basis durchlaufen werden.

20. Antenne nach Anspruch 19, **dadurch gekennzeichnet, dass** die besagte Länge (L3) des Schwanzes (33) zwischen 50 % und 100 % der besagten Länge (L1) des Körpers (31) beträgt, wobei das Verhältnis F2/F1 der besagten Sekundärfrequenz (F2) zu der besagten Primärfrequenz (F1) zwischen 1,9 und 2,1 beträgt.

21. Antenne nach Anspruch 19, **dadurch gekennzeichnet, dass** die besagte Breite (W4) der Basis(11) des Schwanzes (33) zwischen 50 % und 150 % der besagten Breite (W1) des Körpers (31) beträgt, wobei der besagte Durchlass (32) und der besagte Gipfel (13) dieses Schwanzes eine Antennenanschlussanordnung dieses Schwanzes bilden, wobei eine kleinere Breite dieser Anordnung eine effektive Schwanzanschlussbreite (W3) bildet, wobei diese effektive Breite zwischen 10 % und 70 % der besagten Breite (W4) dieser Basis beträgt.

22. Antenne nach Anspruch 7, **dadurch gekennzeichnet, dass** der besagte Ausgangspunkt des besagten Trennschlitzes (17) und der besagte Kurzschluss (S) mit den beiden besagten hinteren Seiten (10) und dem Schwanz (16) gemeinsamen Punkt benachbart sind, wobei die Ränder des besagten Trennschlitzes (17) an der Seite des besagten Körpers (31) konkav und an der Seite des besagten Schwanzes (33) konvex sind, um für die besagten zwei Resonanzen zwei entsprechende Resonanzpfade zu bilden, welche sich beide ausgehend von diesem Kurzschluss erstrecken, wobei sich einer dieser beiden Pfade lediglich in dem besagten Körper (31) erstreckt und der andere sich in diesem Körper und in dem besagten Schwanz (33) erstreckt.

23. Dual-Band-Übertragungsvorrichtung, wobei diese Vorrichtung umfasst:
- Ein Signalverarbeitungsorgan (T), welches dazu ausgelegt ist, in der Frequenz in zwei Arbeitsbändern, welche sich jeweils um zwei vorbestimmte Mittenfrequenzen erstrecken, abgestimmt zu werden, um in einem jeden der zwei Bänder ein elektrisches Signal auszugeben und/oder zu empfangen,
- eine Antenne (1) gemäß einem der Ansprüche 1 bis 22, und
- eine Antennenanschlussanordnung mit elektrischen Leitern (C1, C2, C3, C4) zum Verbinden dieses Verarbeitungsorgan mit dieser Antenne, um das besagte elektrische Signal an abgestrahlte Wellen zu koppeln, wobei diese elektrischen Leiter die besagte Masse und einen Antennenkoppel-Hauptleiter (C1), welcher dem besagten Patch angehört, umfasst, um ein Ankoppeln der besagten Antenne an das besagte Signalverarbeitungsorgan (T) rund um eine jede der zwei besagten Mittenfrequenzen zu ermöglichen.

24. Übertragungsvorrichtung nach Anspruch 23, **dadurch gekennzeichnet, dass** das besagte Antennenkopplungssystem (C1, 4) eine Leitung vom Typ Mikrostreifen ist, welche umfasst:
- Einen Streifen, welcher den besagten Antennenkoppel-Hauptleiter (C1) bildet
und
- die besagte Masse (4).

## Claims

1. An antenna produced according to the microstrip technique for a dual-band transmission device, which device comprises:
- a signal processing unit (T) adapted to be frequency-tunable in two operating bands respectively extending around two predetermined central frequencies for transmitting and/or receiving an electrical signal in either of those two bands,
- an antenna connection assembly including electrical conductors (C1, C2, C3, C4) connecting that processing unit to that antenna in order to couple said electrical signal to radiated waves,
which antenna comprises:
- a conductive mass (4)
- a conductive patch (6) having a periphery (10, 12, 14, 16), said patch having a general rectangular shape and said periphery including a rear edge;
- a short circuit (S) formed on said rear edge (10) of that periphery, and
- a separating slot (17) having an origin (O) constituted by an opening formed on said rear edge (10) of that periphery, which slot penetrates into said patch beginning at that origin (O),
said short-circuit and that separating slot allowing two resonances to be in effect in that antenna, one of those two resonances being of the quarter-wave type with an electric field node that is at least virtual fixed by that short-circuit, this resonance constituting a primary resonance and having a primary frequency (F1) roughly equal to one of said two central frequencies, another of those two resonances constituting a secondary resonance having a secondary frequency (F2) roughly equal to the other one of the two central frequencies,
said electrical conductors of the connection assembly including said mass and a main antenna coupling conductor (C1) belonging to said patch so as to make it possible to couple said antenna to said signal processing unit (T) around each of the said two central frequencies,
said separating slot (17) extending into said patch all the way to the bottom (15) of that slot located a sufficiently short distance away from said periphery so that the slot partially separates that patch into, first, a body (31) including set of main antenna coupling conductor and equipped with said short-circuit and, second, a tail (33) that does not have that circuit and is electrically connected to said connection assembly only by means of that body and a passageway (32) constituted by an area of that patch between that bottom and that periphery.

2. An antenna according to claim 1, **characterized in that** the majority of the length of said separating slot (17) and its two sides are further away from said periphery than they are from its said bottom (15) on that periphery.

3. An antenna according to claim 1, **characterized in that** the entire length of said separating slot (17) and its two sides, except in the vicinity of its said origin (O), are located further away from said periphery than they are from its said bottom (15) on that periphery.

4. An antenna according to claim 1, **characterized in that** said origin (O) of the separating slot (17) is in the vicinity of said short-circuit (S) so as to give both of said resonances two respective resonance paths both extending from that short-circuit, one of those two paths extending only into said body (31) and the other extending into that body and into said tail (33).

5. An antenna according to claim 4, **characterized in that** the edges of said separating slot (17) are concave on the side of said body (31) and convex on the side of said tail (33).

6. An antenna according to claim 1, including:
- a dielectric substrate (2) exhibiting two main surfaces opposite one another extending in horizontal directions (DL, DT) from that antenna, those two surfaces respectively constituting a lower surface (S1) and an upper surface (S2),
- a lower conductive layer extending along said lower surface and constituting said mass of that antenna,
- an upper conductive layer extending along an area of said upper surface above said mass so as to constitute said patch (6),
- said short-circuit (S), that short-circuit electrically connecting said patch (6) to said mass (4) from a segment of said periphery of that patch.

7. An antenna according to claim 6, **characterized in that** said patch (6) has a general rectangular shape, its said periphery including:
- an edge equipped with said short-circuit (S) and constituting a rear edge (10,11),
- an edge opposite that rear edge and constituting a front edge (12), and
- two side edges joining that rear edge to a front edge and respectively constituting a head edge (14) and a tail edge (16), one length (L4) of that patch extending between that rear edge and said front edge (12) in a longitudinal direction (DL) constituted by a said horizontal direction, a width of that patch extending between its two said side edges along a said horizontal direction constituting a transverse direction (DT),

8. An antenna according to claim 6, **characterized in that** said short-circuit (R, L, D) has a fairly high impedance at said primary frequency so that said primary frequency is substantially different from a resonance that could be induced within said antenna in the vicinity of that frequency if that short-circuit had no impedance, that impedance simultaneously being low enough to set an electric field node of that resonance in the vicinity of that short-circuit, that node being at least virtual.

9. An antenna according to claim 8, **characterized in that** said impedance of the short-circuit (R, L, D) has an inductive component (L).

10. An antenna according to claim 8, **characterized in that** said impedance of the short-circuit has a resistive component (L).

11. An antenna according to claim 8, **characterized in that** said impedance of the short-circuit has a controlled component (L).

12. An antenna according to claim 8, **characterized in that** said short-circuit (R, L, D) comprises at least one discrete component connected between said patch (6) and said mass (4) of the antenna.

13. An antenna according to claim 6, **characterized in that** said dielectric substrate (2) includes in at least some of its area two mutually distinct, superimposed layers, those two layers respectively constituting a lower dielectric layer (21) bearing said mass (4) and an upper dielectric layer (22) bearing said patch (6).

14. An antenna according to claim 13, **characterized in that** said upper dielectric layer (22) has a relatively greater permittivity than said lower layer (21), those two layers extending into the entire area of said substrate (2).

15. An antenna according to claim 13, **characterized in that** it includes a conductive insert (23) extending into a fraction of the area of said patch (6) between said two lower (21) and upper (22) dielectric layers, that fraction extending at least under said passageway (32).

16. An antenna according to claim 7, **characterized in that** said body (31) is equipped with a protrusion (34) extending into the plane of said patch (6) in the vicinity of said passageway (32).

17. An antenna according to claim 7, **characterized in that** said separating slot (17) extends from said rear edge (10, 11) of said patch to said front edge (12) all the way to a bottom (1) of that slot at distances away from said two side edges and from that front edge, whereby said body (31) is connected to said tail (33) by a passageway (32) having a length and a width, that length (W2) extending in said transverse direction (DT), that width (L2) extending in said longitudinal direction (DL) between said front edge (14) and said bottom (15) of that slot (17), that slot separating said rear edge into a body base (10) belonging to said body and equipped with said short-circuit (S), and a tail base belonging to said tail, that tail base having a width (W4) extending in said transverse direction (DT), a peak (13) of that tail being constituted by the area where that tail joins with said passageway and having a width (W3) extending **in that** transverse direction, that tail having a length (L3) extending in said longitudinal direction (DL) of said tail base at that peak, a width of that tail being defined at each point of that length and extending in said transverse direction (DT).

18. An antenna according to claim 17, **characterized in that** said width (W4) of the base (11) of the tail (33) is larger than said width (W2) of the peak (13) of that tail.

19. An antenna according to claim 18, **characterized in that** said width of the tail (33) increases from said peak (13) at said base (11) of that tail while assuming intermediary value between said widths (W3, W4) from that peak and that base.

20. An antenna according to claim 19, **characterized in that** said length (L3) of the tail (33) is between 50% and 100% of said length (L1) of the body (31), the ratio F2/F1 of said secondary frequency (F2) to said primary frequency (F1) being between 1.9 and 2.1.

21. An antenna according to claim 19, **characterized in that** said width (W4) of the base (11) of the tail (33) is between 50% and 150% of said width (W1) of the body (31), said passageway (32) and said peak (13) of that tail constituting a connection assembly of that tail, a shorter width of that assembly constituting an actual tail connection width (W3), that actual width being between 10% and 70% of said width (W4) of that base.

22. An antenna according to claim 7, **characterized in that** said origin of the separating slot (17) and said short-circuit (S) are close to the point common to said rear side (10) and tail side (16), the edges of said separating slot (17) being concave on the side of said body (31) and convex on the side of said tail (33), so as to give the two said resonances two respective resonance paths both extending from that short-circuit, one of those two paths extending only in said body (31) and the other one extending into that body and into said tail (33).

23. A dual-band transmission device, which device comprises:
- a signal processing unit (T) adapted to be frequency-tunable in two operating bands respectively extending around two predetermined central frequencies for transmitting and/or receiving an electrical signal in either of those two bands,
- an antenna (1) according to one of the claims 1 to 22, and
- an antenna connection assembly including electrical conductors (C1, C2, C3, C4) connecting that processing unit to that antenna in order to couple said electrical signal to radiated waves, those electrical conductors of the connection assembly including said mass and a main antenna coupling conductor (C1) belonging to said patch so as to make it possible to couple said antenna to said signal processing unit (T) around each of the said two central frequencies,

24. A transmission device according to claim 23, **characterized in that** said antenna coupling system (C1, 4) is a microstrip line comprising:
- a strip constituting said main antenna coupling conductor (C1)
and
- said mass (4).
